# EUROPÄISCHE PATENTSCHRIFT

(11) **EP 3 835 164 B1**
(45) Veröffentlichungstag und Bekanntmachung des Hinweises auf die Patenterteilung: **14.09.2022**
(21) Anmeldenummer: 20212643.9
(22) Anmeldetag: 09.12.2020
(51) Int. Cl.: B61D 47/00

(54) **HEBBARE TRAGVORRICHTUNG**
LIFTABLE CARRYING DEVICE
DISPOSITIF PORTEUR ÉLEVABLE

(30) Priorität: 10.12.2019 DE 202019106853 U
(43) Veröffentlichungstag der Anmeldung: 16.06.2021
(73) Patentinhaber: Kässbohrer Transport Technik GmbH, 5301 Eugendorf (AT); Blum, Franz, 5020 Salzburg (AT)
(72) Erfinder: BLUM, Franz, 5020 Salzburg (AT); FÖSSL, Horst, 5061 Elsbethen (AT)
(74) Vertreter: Torggler & Hofmann Patentanwälte - Innsbruck

(56) Entgegenhaltungen:
- WO-A1-01/98129
- CN-A- 104 859 671
- DE-A1-102004 040 245

## Beschreibung

Die Erfindung betrifft eine hebbare Tragvorrichtung mit den Merkmalen des Oberbegriffs des Anspruchs 1 und ein Schienenfahrzeug in Form eines Taschenwagens mit wenigstens einer solchen Tragvorrichtung.

Im Stand der Technik sind im Zusammenhang mit dem Beladen eines Schienenfahrzeuges mit Ladegut durch eine Hubvorrichtung grundsätzlich Ladegüter in Form von unmittelbar kranbarem Ladegut und nicht unmittelbar kranbarem Ladegut bekannt.

Unmittelbar kranbares Ladegut bezieht sich auf ein Ladegut, welches selbst Greifkanten für eine Hubvorrichtung aufweist, also im Wesentlichen ohne weitere Hilfsmittel von einer Hubvorrichtung verladen werden kann. Als Beispiel für ein unmittelbar kranbares Ladegut kann ein kranbarer Sattelauflieger genannt werden.

Nicht unmittelbar kranbares Ladegut bezieht sich auf ein Ladegut, welches selbst keinerlei Greifkanten für eine Hubvorrichtung aufweist. Solches Ladegut wird oft mittels einer hebbaren Tragvorrichtung verladen, wobei die hebbare Tragvorrichtung Greifkanten für eine Hubvorrichtung aufweist. Durch eine solche Hubvorrichtung kann also nicht unmittelbar kranbares Ladegut kranbar gemacht werden. Als Beispiel für ein nicht unmittelbar kranbares Ladegut kann ein gewöhnlicher Sattelauflieger oder beispielsweise ein Pkw genannt werden.

FR 2 965 257 A1 zeigt eine hebbare Tragvorrichtung mit einem ersten Paar und einem zweiten Paar von Greifkanten, welche an zwei voneinander beabstandet angeordneten und miteinander verbundenen Längsträgern ausgebildet sind. Im verladenen Zustand an einem als Taschenwagen ausgebildeten Schienenfahrzeug befinden sich beide Paare von Greifkanten innerhalb der Tasche des Taschenwagens.

Eine hebbare Tragvorrichtung mit den Merkmalen des Oberbegriffs des Anspruchs 1 geht aus WO 2016/141399 A1 hervor. Diese Schrift beschreibt insbesondere (vgl. Seite 4, Zeile 28 bis Seite 5, Zeile 2) sechs Paare von Greifkanten (dort als "Aufnahmetaschen" bezeichnet), welche alle in der ersten Richtung betrachtet innerhalb der Länge der zumindest zwei Längsträgern angeordnet sind, sodass geringfügig unterschiedliche Schwerpunktslagen der mit Ladegut beladenen Tragvorrichtung berücksichtigt werden können.

Eine weitere hebbare Tragvorrichtung ist durch CN 104 859 671 B1 bekannt.

Aufgabe der Erfindung ist die Bereitstellung einer Tragvorrichtung, welche wahlweise mit Ladegut einer ersten Art (z. B. in Form von Containern, Sattelanhänger, Zugmaschinen, Traktoren, Busse oder Kleinlastern) und einer zweiten Art (z. B. in Form von Kurz-Trailern) beladbar und sicher durch eine Hubvorrichtung hebbar ist, wobei sich die Schwerpunktslagen des Ladeguts der ersten und der zweiten Art so stark voneinander unterscheiden, dass ein sicheres Heben durch dieselbe Tragvorrichtung nach dem Stand der Technik nicht möglich wäre.

Diese Aufgabe wird durch eine hebbare Tragvorrichtung mit den Merkmalen des Anspruchs 1 gelöst.

Eine hebbare Tragvorrichtung mit den Merkmalen des Anspruchs 1 ermöglicht eine verbesserte Anpassung an stark unterschiedliche Schwerpunktslagen, da das erste Paar von Greifkanten in der ersten Richtung betrachtet außerhalb der Länge der zumindest zwei Längsträger angeordnet oder anordenbar ist, sodass wahlweise Ladegut einer ersten Art und Ladegut einer zweiten Art mit derselben Tragvorrichtung durch eine Hubvorrichtung sicher (insbesondere unter Beibehaltung einer horizontalen Ausrichtung des Ladeguts beim Hubvorgang) hebbar ist.

Schutz wird auch begehrt für ein Schienenfahrzeug in Form eines Taschenwagens, mit einer Tasche und mit wenigstens einer erfindungsgemäßen Tragvorrichtung, welche über die gesamte Länge der befahrbaren Abstützung innerhalb der Tasche angeordnet ist und wobei das erste Paar von Greifkanten in der ersten Richtung betrachtet außerhalb der Tasche angeordnet oder anordenbar ist.

Der Abstand der Greifkanten voneinander in der ersten Richtung sollte so gewählt werden, dass jeweils zwei in der ersten Richtung entlang eines gemeinsamen Längsträgers beabstandet voneinander angeordnete Greifkanten von einer Hubvorrichtung (gemeinsam mit den entsprechenden zwei am anderen Längsträger angeordneten Greifkanten) zur Durchführung eines Hubvorganges zum Be- oder Entladen verwendbar sind.

Vorteilhafte Ausführungsformen der Erfindung sind in den abhängigen Ansprüchen definiert.

Bei einem Ausführungsbeispiel der Erfindung ist vorgesehen, dass die Greifkanten des ersten Paares von Greifkanten an jeweils einer Trägerverlängerung ausgebildet sind. Dabei kann entweder eine lösbare Verbindung zwischen Trägerverlängerung und Längsträger vorgesehen sein oder eine unlösbare, stoffschlüssige Verbindung (vorzugsweise Schweißverbindung).

Bei der Ausbildung mit einer lösbaren Verbindung ist vorgesehen, dass jede Trägerverlängerung mit einer Feststellvorrichtung (z. B. verriegelbare Bolzen) mit einem der zumindest zwei Längsträger lösbar verbindbar ist (durch Öffnen und Schließen der Feststellvorrichtung) und jede Greifkante des Paares von Greifkanten so an ihrer Trägerverlängerung angeordnet ist, dass sie im mit einem Längsträger verbundenen Zustand der Trägerverlängerung in erster Richtung betrachtet über den Längsträger hinausragt.

Bei einem Ausführungsbeispiel der Erfindung ist vorgesehen, dass die Greifkanten des zweiten Paares von Greifkanten an jeweils einem Trägeraufsatz ausgebildet sind, wobei jede Trägerverlängerung mit einer Feststellvorrichtung (z. B. verriegelbare Bolzen) mit einem der zumindest zwei Längsträger lösbar (durch Öffnen und Schließen der Feststellvorrichtung) verbindbar ist.

Bei einem Ausführungsbeispiel der Erfindung ist vorgesehen, dass ein drittes Paar und ein viertes Paar von Greifkanten vorgesehen sind, welche an oder in den zumindest zwei Längsträgern ausgebildet sind. Das dritte Paar von Greifkanten kann beispielsweise gemeinsam mit dem ersten Paar von Greifkanten an den Trägerverlängerungen oder unabhängig von diesen ausgebildet sein. Das vierte Paar von Greifkanten kann an gesonderten Trägeraufsätzen ausgebildet sein.

Sind vier Paare von Greifkanten vorgesehen, kann beispielsweise ein Set von zwei Paaren von Greifkanten zum Angriff einer Hebevorrichtung mit einer ersten Schwerpunktslage und ein Set von zwei anderen Paaren von Greifkanten zum Angriff einer Hebevorrichtung mit einer ersten Schwerpunktslage verwendet werden. Sind z. B. nur drei Paare von Greifkanten vorgesehen, muss ein Paar von Greifkanten Element beider Sets sein.

Bei einem Ausführungsbeispiel der Erfindung ist vorgesehen, dass in einer dritten Richtung rechtwinklig zur ersten Richtung und rechtwinklig zur zweiten Richtung betrachtet
- die Greifkanten des ersten Paares von Greifkanten und die Greifkanten des zweiten Paares von Greifkanten in einer ersten Höhe angeordnet sind
- die Greifkanten des dritten Paares von Greifkanten und die Greifkanten des vierten Paares von Greifkanten in einer zweiten Höhe angeordnet sind
wobei vorzugsweise vorgesehen ist, dass die erste Höhe größer ist als die zweite Höhe.

Bei einem Ausführungsbeispiel der Erfindung ist vorgesehen, dass zwei Greifkanten an einem gemeinsamen Bauteil ausgebildet sind, wobei das gemeinsame Bauteil in erster Richtung betrachtet an zumindest zwei unterschiedlichen Positionen eines der zumindest zwei Längsträger mittels einer Feststellvorrichtung mit dem Längsträger lösbar verbindbar ist, wobei
- in einer ersten Position der zumindest zwei unterschiedlichen Positionen des gemeinsamen Bauteils am Längsträger in erster Richtung betrachtet eine der Greifkanten über den Längsträger hinausragt und sich die andere Greifkante innerhalb der Länge des Längsträgers befindet und
- in einer zweiten Position der zumindest zwei unterschiedlichen Positionen des gemeinsamen Bauteils am Längsträger in erster Richtung betrachtet sich beide Greifkanten zumindest teilweise innerhalb der Länge des Längsträgers befinden

Dabei kann vorgesehen sein, dass das gemeinsame Bauteil zwischen den zumindest zwei unterschiedlichen Positionen verschiebbar oder versetzbar am Längsträger angeordnet ist.

Im Falle eines verschiebbaren gemeinsamen Bauteils können Führungen an den Längsträgern vorgesehen sein. Alternativ könnten die Längsträger selbst als Führungen ausgebildet sein. Zur Verringerung der Reibung können reibungsvermindernde Beschichtungen oder Aufsätze vorgesehen sein. Es können alternativ oder zusätzlich Rollen zwischen dem gemeinsamen Bauteil und den Führungen vorgesehen sein.

Im Falle eines versetzbaren gemeinsamen Bauteils können die Längsträger Befestigungsstellen an den zumindest zwei unterschiedlichen Positionen aufweisen.

Die Feststellvorrichtung kann in beiden Fällen beispielsweise in Form von verriegelbaren Bolzen ausgebildet sein, welche im ersten Fall und/oder im zweiten Fall in an den Längsträgern angeordnete Befestigungsstellen einsetzbar sind.

Bei einem Ausführungsbeispiel der Erfindung ist vorgesehen, dass die zumindest zwei Längsträger jeweils ein gemeinsames Bauteil aufweisen.

Bei einem Ausführungsbeispiel der Erfindung sind Aufstandsflächen zum unmittelbaren Aufstellen der Tragvorrichtung auf einem Terminalflur vorgesehen.

Bei einem Ausführungsbeispiel der Erfindung ist vorgesehen, dass sich die befahrbare Abstützung über eine Länge erstreckt, welche gleich groß ist wie die Länge der Längsträger. Es wäre allerdings möglich, eine befahrbare Abstützung mit einer kürzeren Länge zu verwenden.

Die Längsträger müssen nicht über ihre gesamte Länge eine konstante Höhe aufweisen, sondern können mit Ausnehmungen versehen sein, welche sich in der dritten Richtung erstrecken.

Ausführungsbeispiele der Erfindung werden anhand der Figuren diskutiert. Es zeigen:
- Fig. 1-5,7: verschiedene Ansichten eines ersten erfindungsgemäßen Ausführungsbeispiels einer hebbaren Tragvorrichtung
- Fig. 6a,b: ein Ausführungsbeispiel einer Trägerverlängerung und eines Trägeraufsatzes in Isolation
- Fig. 8: einen Ausschnitt eines als Taschenwagens ausgeführten Schienenfahrzeugs mit eingesetzter hebbarer Tragvorrichtung nach den Fig. 1-5, 7
- Fig. 9a-c: verschiedene Ansichten eines zweiten erfindungsgemäßen Ausführungsbeispiels einer hebbaren Tragvorrichtung
- Fig. 10a,b: Beispiele für Beladungen der hebbaren Tragvorrichtung nach den Fig. 1-5, 7 mit unterschiedlichen Ladegütern, wobei sich jeweils ein unterschiedlicher Gesamtschwerpunkt von Tragvorrichtung und Ladegut ergibt

Die Figuren 1 bis 5 zeigen eine hebbare Tragvorrichtung 1 für das Be- und Entladen eines Schienenfahrzeuges 2 mit Ladegut 3 durch eine Hubvorrichtung in
- isometrischer Ansicht (Figur 1)
- Draufsicht (Figur 2)
- Seitenansicht (Figur 3)
- Ansicht von unten (Figur 4)
- Ansicht von vorne (Figur 5)

Die hebbare Tragvorrichtung weist einen Tragrahmen 4 auf, welcher seinerseits zumindest aufweist:
- zwei jeweils mit einer Länge L_{T} entlang einer ersten Richtung R₁ verlaufende und in einer rechtwinklig zur ersten Richtung R₁ verlaufenden, zweiten Richtung R₂ voneinander beabstandete Längsträger 5, die miteinander verbunden sind
- eine sich mit einer Länge L_{A} entlang der zumindest zwei Längsträger 5 in der ersten Richtung R₁ erstreckende und zwischen den zumindest zwei Längsträger 5 verlaufende, befahrbare Abstützung 6 für das Ladegut 3
- ein erstes Paar P₁ und ein zweites Paar P₂ von Greifkanten 7 für die Hubvorrichtung, wobei
- die Greifkanten 7 des ersten Paares P₁ und die Greifkanten 7 des zweiten Paares P₂ in der ersten Richtung R₁ betrachtet mit einem Abstand voneinander angeordnet sind und
- die Greifkanten 7 jedes Paares P₁, P₂ in der zweiten Richtung R₂ betrachtet einander gegenüber liegen
- sich das zweite Paar P₂ von Greifkanten 7 in der ersten Richtung R₁ betrachtet innerhalb der Länge L_{T} der zumindest zwei Längsträger 5 befindet
wobei das erste Paar P₁ von Greifkanten 7 in der ersten Richtung R₁ betrachtet außerhalb der Länge L_{T} der zumindest zwei Längsträger 5 angeordnet sind.

Bei diesem ersten Ausführungsbeispiel der Erfindung ist das erstes Paar P₁ von Greifkanten 7 an jeweils einer Trägerverlängerung 8 ausgebildet, welche hier mittels einer in Form von Bolzen ausgebildeten Feststellungsvorrichtung an in den Längsträgern 5 angeordneten Befestigungsstellen 14 lösbar befestigt sind.

Bei diesem ersten Ausführungsbeispiel der Erfindung ist das zweite Paar P₂ von Greifkanten 7 an jeweils einem Trägeraufsatz 9 ausgebildet, welche hier mittels einer in Form von Bolzen ausgebildeten Feststellungsvorrichtung an in den Längsträgern 5 angeordneten Befestigungsstellen 14 lösbar befestigt sind.

Bei diesem ersten Ausführungsbeispiel der Erfindung ist an jeder Trägerverlängerung 8 ein drittes Paar P₃ von Greifkanten 7 ausgebildet.

Bei diesem ersten Ausführungsbeispiel der Erfindung ist ein viertes Paar P₄ von Greifkanten 7 an jeweils einem Trägeraufsatz 9 ausgebildet, welche hier mittels einer in Form von Bolzen ausgebildeten Feststellungsvorrichtung an in den Längsträgern 5 angeordneten Befestigungsstellen 14 lösbar befestigt sind.

Wahlweise können entweder ein Set bestehend aus dem ersten und dem zweiten Paar P₁, P₂ von Greifkanten 7 oder ein Set bestehend aus dem dritten und dem vierten Paar P₃, P₄ von Greifkanten 7 durch eine Hubvorrichtung verwendet werden. Durch die unterschiedliche Platzierung der unterschiedlichen Paare P₁, P₂. P₃, P₄ von Greifkanten 7 in der ersten Richtung R₁ kann so eine Anpassung an unterschiedliche Gesamtschwerpunkte von Ladegut 3 und Tragvorrichtung 1 erfolgen.

Bei diesem ersten Ausführungsbeispiel der Erfindung sind das erste und zweite Paar P₁, P₂ von Greifkanten 7 in einer gemeinsamen Höhe (gemessen von einer Unterseite der Tragvorrichtung 1) angeordnet, welche größer ist als eine gemeinsame Höhe des dritten und vierten Paares P₃, P₄ von Greifkanten 7. Dies ist nicht unbedingt erforderlich.

Ein optionales Verbindungsteil 15 verbindet die beiden Trägerverlängerungen 8 miteinander und dient der Erhöhung der mechanischen Stabilität.

Wie insbesondere aus Figur 2 ersichtlich ist, erstreckt sich in diesem Ausführungsbeispiel die befahrbare Abstützung 6 über eine Länge L_{A}, welche gleich groß ist wie die Länge L_{T} der Längsträger 5. Es wäre allerdings bei einem nicht dargestellten Ausführungsbeispiel möglich, eine befahrbare Abstützung 6 mit einer kürzeren Länge L_{A} zu verwenden.

In den Figuren 3 und 4 ist ersichtlich, dass die hebbare Tragvorrichtung 1 in diesem Ausführungsbeispiel über Aufstandsflächen 11 verfügt, durch welche sie unmittelbar auf einem Terminalflur 12 aufstellbar ist.

Figur 6a zeigt beispielhaft eine der beiden Trägerverlängerungen 8 in Isolation.

Figur 6b zeigt beispielhaft einen der in diesem Ausführungsbeispiel vier Trägeraufsätze 9 in Isolation.

Figur 7 zeigt die Tragvorrichtung 1 der Figuren 1 bis 5 und 7, wobei die Trägerverlängerungen 8 und die Trägeraufsätze 9 entfernt wurden. In diesem Zustand ist die Tragvorrichtung 1 natürlich nicht durch eine Hubvorrichtung hebbar.

Anders als in den Figuren 1 bis 5 und 7 dargestellt, könnten die Trägerverlängerungen 8 und/oder die Trägeraufsätze 9 unlösbar, stoffschlüssig (z. B. durch Verschweißen) an den Längsträgern 5 angeordnet sein.

Figur 8 zeigt beispielhaft die hebbare Tragvorrichtung 1 nach dem ersten Ausführungsbeispiel (wobei ein optionales zusätzliches Verbindungsteil 15 gezeigt ist) eingesetzt in eine Tasche 13 eines als Taschenwagens ausgebildeten Schienenfahrzeugs 2. Es ist ersichtlich, dass sich die Greifkanten 7 des ersten Paares P₁ außerhalb der Tasche 13 befinden und sich die Greifkanten 7 des zweiten, dritten und vierten Paares P₂, P₃, P₄ innerhalb der Tasche 13 befinden. Selbstverständlich sind alle Greifkanten 7 aller Paare P₁, P₂, P₃, P₄ oberhalb der Kontur der Seitenwand des Taschenwagens angeordnet, damit sie für eine Hubvorrichtung zugänglich sind. Anders als dargestellt, kann vorgesehen sein, dass die Greifkanten 7 des ersten Paares P₁ von Greifkanten 7 jeweils an einem Bauteil angeordnet sind, welcher einstückig mit dem jeweiligen Längsträger 5 ausgebildet ist.

Die Figuren 9a-czeigen ein zweites Ausführungsbeispiel einer erfindungsgemäßen hebbaren Tragvorrichtung 1.

Der einzige Unterschied zur Tragvorrichtung 1 nach den Figuren 1 bis 5 und 7 besteht darin, dass hier insgesamt nur zwei Paare P₁ und P₂ an Greifkanten 7 vorgesehen sind, von denen jeweils zwei entlang eines Längsträgers 5 angeordnete Greifkanten 7 an einem gemeinsamen Bauteil 10 ausgebildet sind, wobei das gemeinsame Bauteil 10 in erster Richtung R₁ betrachtet an zumindest zwei unterschiedlichen Positionen (hier beispielhaft an drei unterschiedlichen Positionen) eines der zwei Längsträger 5 mittels einer Feststellvorrichtung (z. B. verriegelbare Bolzen) mit dem Längsträger 5 lösbar verbindbar ist.

In einer ersten Position (Fig. 9b) der zumindest zwei unterschiedlichen Positionen des gemeinsamen Bauteils 10 ragt am Längsträger 5 in erster Richtung R₁ betrachtet eine der Greifkanten 7 über den Längsträger 5 hinaus, während sich die andere Greifkante 7 innerhalb der Länge L_{T} des Längsträgers 5 befindet.

In einer zweiten Position (Fig. 9a) der zumindest zwei unterschiedlichen Positionen des gemeinsamen Bauteils 10 am Längsträger 5 befinden sich in erster Richtung R₁ betrachtet beide Greifkanten 7 zumindest teilweise innerhalb der Länge L_{T} des Längsträgers 5.

In einer dritten Position (Fig. 9c) der zumindest zwei unterschiedlichen Positionen des gemeinsamen Bauteils 10 am Längsträger 5 befinden sich in erster Richtung R₁ betrachtet beide Greifkanten 7 vollständig innerhalb der Länge L_{T} des Längsträgers 5.

Durch die erste, die zweite und die dritte Position kann in Abhängigkeit des Ladeguts 3 ein unterschiedlicher Gesamtschwerpunkt von Ladegut 3 und hebbarer Tragvorrichtung 1 erzielt werden.

Anhand des Ausführungsbeispiels der Figuren 1 bis 5 und 7 werden in den Figuren 10a und 10b zwei Anwendungen ein- und derselben hebbaren Tragvorrichtung 1 mit unterschiedlichem Ladegut 3 dargestellt. Dieselben Anwendungen sind natürlich auch mit dem Ausführungsbeispiel der Figuren 9a-c möglich.

Figur 10a zeigt eine mit einem Ladegut 3 in Form eines Standard-Trailers beladene Tragvorrichtung 1, wobei zwei der insgesamt vier Hubstützen 16 einer ansonsten nicht näher dargestellten Hubvorrichtung erkennbar sind. Die beiden in der zweiten Richtung R₂ voneinander beabstandeten Hubstützen 16, welche in Figur 10a links zu sehen sind, greifen an die Greifkanten 7 des dritten Paares P₃ an. Die beiden in der zweiten Richtung R₂ voneinander beabstandeten Hubstützen 16, welche in Figur 10a rechts zu sehen sind, greifen an die Greifkanten 7 des vierten Paares P₄ an.

Figur 10b zeigt die Tragvorrichtung 1 der Figur 10a mit einem Ladegut 3 in Form eines Kurz-Trailers. Die beiden in der zweiten Richtung R₂ voneinander beabstandeten Hubstützen 16, welche in Figur 10b links zu sehen sind, greifen an die Greifkanten 7 des ersten Paares P₁ an. Die beiden in der zweiten Richtung R₂ voneinander beabstandeten Hubstützen 16, welche in Figur 10b rechts zu sehen sind, greifen an die Greifkanten 7 des zweiten Paares P₂ an.

### Bezugszeichenliste:

- 1: hebbare Tragvorrichtung
- 2: Schienenfahrzeug
- 3: Ladegut
- 4: Tragrahmen
- 5: Längsträger
- 6: befahrbare Abstützung
- 7: Greifkante
- 8: Trägerverlängerung
- 9: Trägeraufsatz
- 10: gemeinsames Bauteil
- 11: Aufstandsfläche
- 12: Terminalflur
- 13: Tasche eines Taschenwagens
- 14: Befestigungsstelle für Greifkante
- 15: Verbindungsteil
- 16: Hubstütze einer Hubvorrichtung

- R₁: erste Richtung
- R₂: zweite Richtung, rechtwinklig zur ersten Richtung verlaufend
- R₃: dritte Richtung, rechtwinklig zur ersten Richtung und zur zweiten Richtung verlaufend

- P₁: erstes Paar von Greifkanten
- P₂: zweites Paar von Greifkanten
- P₃: drittes Paar von Greifkanten
- P₄: viertes Paar von Greifkanten

- L_{T}: Länge eines Längsträgers
- L_{A}: Länge der befahrbaren Abstützung

## Patentansprüche

1. Hebbare Tragvorrichtung (1) für das Be- und Entladen eines Schienenfahrzeuges (2) mit Ladegut (3) durch eine Hubvorrichtung, mit:
einem Tragrahmen (4), welcher zumindest aufweist:
- zumindest zwei jeweils mit einer Länge (L_{T}) entlang einer ersten Richtung (R₁) verlaufende und in einer rechtwinklig zur ersten Richtung (R₁) verlaufenden, zweiten Richtung (R₂) voneinander beabstandete Längsträger (5), die miteinander verbunden sind
- eine sich mit einer Länge (L_{A}) entlang der zumindest zwei Längsträger (5) in der ersten Richtung (R₁) erstreckende und zwischen den zumindest zwei Längsträger (5) verlaufende, befahrbare Abstützung (6) für das Ladegut (3)
zumindest ein erstes Paar (P₁) und ein zweites Paar (P₂) von Greifkanten (7) für die Hubvorrichtung, wobei
- die Greifkanten (7) des ersten Paares (P₁) und die Greifkanten (7) des zweiten Paares (P₂) in der ersten Richtung (R₁) betrachtet mit einem Abstand voneinander angeordnet sind und
- die Greifkanten (7) jedes Paares (P₁, P₂) in der zweiten Richtung (R₂) betrachtet einander gegenüber liegen
- sich das zweite Paar (P₂) von Greifkanten (7) in der ersten Richtung (R₁) betrachtet innerhalb der Länge (L_{T}) der zumindest zwei Längsträger (5) befindet
**dadurch gekennzeichnet, dass**
das erste Paar (P₁) von Greifkanten (7) in der ersten Richtung (R₁) betrachtet außerhalb der Länge (L_{T}) der zumindest zwei Längsträger (5) angeordnet oder anordenbar ist.

2. Hebbare Tragvorrichtung (1) nach Anspruch 1, wobei die Greifkanten (7) des ersten Paares (P₁) von Greifkanten (7) an jeweils einer Trägerverlängerung (8) ausgebildet sind.

3. Hebbare Tragvorrichtung (1) nach dem vorangehenden Anspruch, wobei jede Trägerverlängerung (8) mit einer Feststellvorrichtung mit einem der zumindest zwei Längsträger (5) lösbar verbindbar ist und wobei jede Greifkante (7) des Paares (P₁) von Greifkanten (7) so an ihrer Trägerverlängerung (8) angeordnet ist, dass sie im mit einem Längsträger (5) verbundenen Zustand der Trägerverlängerung (8) in erster Richtung (R₁) betrachtet über den Längsträger (5) hinausragt.

4. Hebbare Tragvorrichtung (1) nach Anspruch 2, wobei zumindest eine der Trägerverlängerungen (8) mit dem jeweiligen Längsträger stoffschlüssig verbunden, vorzugsweise verschweißt, ist.

5. Hebbare Tragvorrichtung (1) nach wenigstens einem der Ansprüche 1 bis 3, wobei die Greifkanten (7) des zweiten Paares (P₂) von Greifkanten (7) an jeweils einem Trägeraufsatz (9) ausgebildet sind, wobei jede Trägerverlängerung (8) mit einer Feststellvorrichtung mit einem der zumindest zwei Längsträger (5) lösbar verbindbar ist.

6. Hebbare Tragvorrichtung (1) nach wenigstens einem der vorangehenden Ansprüche, wobei ein drittes Paar (P₃) und ein viertes Paar (P₄) von Greifkanten (7) vorgesehen sind, welche an oder in den zumindest zwei Längsträgern (5) ausgebildet sind.

7. Hebbare Tragvorrichtung (1) nach dem vorangehenden Anspruch, wobei in einer dritten Richtung (R₃) rechtwinklig zur ersten Richtung (R₁) und rechtwinklig zur zweiten Richtung (R₂) betrachtet
- die Greifkanten (7) des ersten Paares (P₁) von Greifkanten (7) und die Greifkanten (7) des zweiten Paares (P₂) von Greifkanten (7) in einer ersten Höhe (H₁) angeordnet sind
- die Greifkanten (7) des dritten Paares (P₃) von Greifkanten (7) und die Greifkanten (7) des vierten Paares (P₄) von Greifkanten (7) in einer zweiten Höhe (H₂) angeordnet sind
wobei vorzugsweise vorgesehen ist, dass die erste Höhe (H₁) größer ist als die zweite Höhe (H₂).

8. Hebbare Tragvorrichtung (1) nach Anspruch 1, wobei zwei Greifkanten (7) an einem gemeinsamen Bauteil (10) ausgebildet sind, wobei das gemeinsame Bauteil (10) in erster Richtung (R₁) betrachtet an zumindest zwei unterschiedlichen Positionen eines der zumindest zwei Längsträger (5) mittels einer Feststellvorrichtung mit dem Längsträger (5) lösbar verbindbar ist, wobei
- in einer ersten Position der zumindest zwei unterschiedlichen Positionen des gemeinsamen Bauteils (10) am Längsträger (5) in erster Richtung (R₁) betrachtet eine der Greifkanten (7) über den Längsträger (5) hinausragt und sich die andere Greifkante (7) innerhalb der Länge (L_{T}) des Längsträgers (5) befindet und
- in einer zweiten Position der zumindest zwei unterschiedlichen Positionen des gemeinsamen Bauteils (10) am Längsträger (5) in erster Richtung (R₁) betrachtet sich beide Greifkanten (7) zumindest teilweise innerhalb der Länge (L_{T}) des Längsträgers (5) befinden

9. Hebbare Tragvorrichtung (1) nach dem vorangehenden Anspruch, wobei das gemeinsame Bauteil (10) zwischen den zumindest zwei unterschiedlichen Positionen verschiebbar oder versetzbar am Längsträger (5) angeordnet ist.

10. Hebbare Tragvorrichtung (1) nach einem der beiden vorangehenden Ansprüche, wobei die zumindest zwei Längsträger (5) jeweils ein gemeinsames Bauteil (10) aufweisen.

11. Hebbare Tragvorrichtung (1) nach wenigstens einem der vorangehenden Ansprüche, wobei Aufstandsflächen (11) zum unmittelbaren Aufstellen der Tragvorrichtung (1) auf einem Terminalflur (12) vorgesehen sind.

12. Schienenfahrzeug (2) in Form eines Taschenwagens, mit einer Tasche (13) und mit wenigstens einer Tragvorrichtung (1) nach wenigstens einem der vorangehenden Ansprüche, welche über die gesamte Länge (L_{A}) der befahrbaren Abstützung (10) innerhalb der Tasche (13) angeordnet ist und wobei das erste Paar (P₁) von Greifkanten (7) in der ersten Richtung (R₁) betrachtet außerhalb der Tasche (13) angeordnet oder anordenbar ist.

13. Schienenfahrzeug nach dem vorangehenden Anspruch, wobei die Greifkanten (7) des ersten Paares (P₁) von Greifkanten (7) jeweils an einem Bauteil angeordnet sind, welcher einstückig mit dem jeweiligen Längsträger (5) ausgebildet ist.

## Claims

1. Liftable carrying device (1) for loading and unloading a railway vehicle (2) with cargo (3) by means of a hoisting device, with:
a carrying frame (4) which at least comprises:
- at least two longitudinal members (5) which are connected together and which respectively run over a length (L_{T}) in a first direction (R₁) and which are separated from each other in a second direction (R₂) which runs at right angles to the first direction (R₁),
- a trafficable support (6) for the cargo (3) which extends in the first direction (R₁) along the at least two longitudinal members (5) over a length (LA) and runs between the at least two longitudinal members (5),
at least a first pair (P₁) and a second pair (P₂) of gripping edges (7) for the hoisting device, wherein
- the gripping edges (7) of the first pair (P₁) and the gripping edges (7) of the second pair (P₂), considered in the first direction (R₁), are disposed at a distance from each other, and
- the gripping edges (7) of each pair (P₁, P₂), considered in the second direction (R₂), are positioned opposite each other,
- the second pair (P₂) of gripping edges, considered in the first direction (R₁), are positioned inside the length (L_{T}) of the at least two longitudinal members (5)
**characterized in that**
the first pair (P₁) of gripping edges (7), considered in the first direction (R₁), is disposed or can be disposed outside the length (L_{T}) of the at least two longitudinal members (5).

2. Liftable carrying device (1) according to claim 1, wherein the gripping edges (7) of the first pair (P₁) of gripping edges (7) are provided on a respective member extension (8) .

3. Liftable carrying device (1) according to the preceding claim, wherein each member extension (8) can be releasably connected by means of a locking device to one of the at least two longitudinal members (5) and wherein each gripping edge (7) of the pair (P₁) of gripping edges (7) is disposed on its member extension (8) in a manner such that in the state in which it is connected to a longitudinal member (5), the member extension (8) protrudes out over the longitudinal member (5) when considered in the first direction (R₁).

4. Liftable carrying device (1) according to claim 2, wherein at least one of the member extensions (8) is connected to the respective longitudinal member in a cohesive manner, preferably by welding.

5. Liftable carrying device (1) according to at least one of claims 1 to 3, wherein the gripping edges (7) of the second pair (P₂) of gripping edges (7) is formed on a respective member attachment (9), wherein each member extension (8) can be releasably connected by means of a locking device to one of the at least two longitudinal members (5).

6. Liftable carrying device (1) according to at least one of the preceding claims, wherein a third pair (P₃) and a fourth pair (P₄) of gripping edges are provided which are formed on or in the at least two longitudinal members (5) .

7. Liftable carrying device (1) according to the preceding claim wherein, considered in a third direction (R₃) at right angles to the first direction (R₁) and at right angles to the second direction (R₂),
- the gripping edges (7) of the first pair (P₁) of gripping edges (7) and the gripping edges (7) of the second pair (P₂) of gripping edges (7) are disposed at a first height (H₁),
- the gripping edges (7) of the third pair (P₃) of gripping edges (7) and the gripping edges (7) of the fourth pair (P₄) of gripping edges (7) are disposed at a second height (H₂),
wherein preferably, the first height (H₁) is greater than the second height (H₂).

8. Liftable carrying device (1) according to claim 1, wherein two gripping edges (7) are formed on a common component (10), wherein the common component (10), considered in the first direction (R₁), can be releasably connected to the longitudinal member (5) by means of a locking device in at least two different positions of one of the at least two longitudinal members (5), wherein
- in a first position of the at least two different positions of the common component (10) on the longitudinal member (5), considered in the first direction (R₁), one of the gripping edges (7) protrudes out over the longitudinal member (5) and the other gripping edge (7) is located inside the length (L_{T}) of the longitudinal member (5), and
- in a second position of the at least two different positions of the common component (10) on the longitudinal member (5), considered in the first direction (R₁), both gripping edges (7) are located at least in part inside the length (L_{T}) of the longitudinal member (5).

9. Liftable carrying device (1) according to the preceding claim, wherein the common component (10) is movably or displaceably disposed on the longitudinal member (5) between the at least two different positions.

10. Liftable carrying device (1) according to one of the preceding two claims, wherein the at least two longitudinal members (5) respectively have a common component (10).

11. Liftable carrying device (1) according to at least one of the preceding claims, wherein support surfaces (11) are provided for direct positioning of the carrying device (1) on a terminal floor (12).

12. Railway vehicle (2) in the form of a pocket wagon, with a pocket (13) and with at least one carrying device (1) according to at least one of the preceding claims, which is disposed inside the pocket (13) over the entire length (L_{A}) of the trafficable support (10) and wherein the first pair (P₁) of gripping edges (7), considered in the first direction (R₁), is disposed or can be disposed outside the pocket (13).

13. Railway vehicle according to the preceding claim, wherein the gripping edges (7) of the first pair (P₁) of gripping edges (7) are respectively disposed on a component which is formed in one piece with the respective longitudinal member (5).

## Revendications

1. Dispositif porteur pouvant être levé (1) pour le chargement et déchargement d'un véhicule ferroviaire (2) avec un chargement (3) par un dispositif de levage, avec :
un cadre porteur (4), lequel au moins présente :
- au moins deux longerons (5) s'étendant respectivement avec une longueur (L_{T}) le long d'une première direction (R₁) et espacés l'un de l'autre dans une deuxième direction (R₂) s'étendant perpendiculairement à la première direction (R₁), qui sont reliés l'un à l'autre
- un appui praticable (6) pour le chargement (3) s'étendant avec une longueur (LA) le long des au moins deux longerons (5) dans la première direction (R₁) et s'étendant entre les au moins deux longerons (5)
au moins une première paire (P₁) et une deuxième paire (P₂) de bords de préhension (7) pour le dispositif de levage, dans lequel
- les bords de préhension (7) de la première paire (P₁) et les bords de préhension (7) de la deuxième paire (P₂) sont disposés de manière espacée l'un de l'autre observé dans la première direction (R₁) et
- les bords de préhension (7) de chaque paire (P₁, P₂) se situent à l'opposé l'un de l'autre observé dans la deuxième direction (R₂)
- la deuxième paire (P₂) de bords de préhension (7) se trouve à l'intérieur de la longueur (L_{T}) des au moins deux longerons (5) observé dans la première direction (R₁)
**caractérisé en ce que**
la première paire (P₁) de bords de préhension (7) est disposée ou peut être disposée à l'extérieur de la longueur (L_{T}) des au moins deux longerons (5) observé dans la première direction (R₁).

2. Dispositif porteur pouvant être levé (1) selon la revendication 1, dans lequel les bords de préhension (7) de la première paire (P₁) de bords de préhension (7) sont réalisés sur respectivement un prolongement de support (8).

3. Dispositif porteur pouvant être levé (1) selon la revendication précédente, dans lequel chaque prolongement de support (8) peut être relié de manière libérable à l'un des au moins deux longerons (5) avec un dispositif de blocage et dans lequel chaque bord de préhension (7) de la paire (P₁) de bords de préhension (7) est disposé sur son prolongement de support (8), de sorte que dans l'état du prolongement de support (8) relié à un longeron (5) il fait saillie du longeron (5) observé dans la première direction (R₁).

4. Dispositif porteur pouvant être levé (1) selon la revendication 2, dans lequel au moins un des prolongements de support (8) est relié, de préférence soudé, par liaison de matière au longeron respectif.

5. Dispositif porteur pouvant être levé (1) selon au moins l'une des revendications 1 à 3, dans lequel les bords de préhension (7) de la deuxième paire (P₂) de bords de préhension (7) sont réalisés sur respectivement un élément supérieur de support (9), dans lequel chaque prolongement de support (8) peut être relié de manière libérable à l'un des au moins deux longerons (5) avec un dispositif de blocage.

6. Dispositif porteur pouvant être levé (1) selon au moins l'une des revendications précédentes, dans lequel une troisième paire (P₃) et une quatrième paire (P₄) de bords de préhension (7) sont prévues, lesquelles sont réalisées sur ou dans les au moins deux longerons (5).

7. Dispositif porteur pouvant être levé (1) selon la revendication précédente, dans lequel observé dans une troisième direction (R₃) perpendiculaire à la première direction (R₁) et perpendiculaire à la deuxième direction (R₂)
- les bords de préhension (7) de la première paire (P₁) de bords de préhension (7) et les bords de préhension (7) de la deuxième paire (P₂) de bords de préhension (7) sont disposés dans une première hauteur (H₁)
- les bords de préhension (7) de la troisième paire (P₃) de bords de préhension (7) et les bords de préhension (7) de la quatrième paire (P₄) de bords de préhension (7) sont disposés dans une deuxième hauteur (H₂)
dans lequel il est prévu de préférence que la première hauteur (H₁) soit supérieure à la deuxième hauteur (H₂).

8. Dispositif porteur pouvant être levé (1) selon la revendication 1, dans lequel deux bords de préhension (7) sont réalisés sur une pièce commune (10), dans lequel la pièce commune (10) observée dans la première direction (R₁) dans au moins deux positions différentes d'un des au moins deux longerons (5) peut être reliée de manière libérable au longeron (5) au moyen d'un dispositif de blocage, dans lequel
- dans une première position des au moins deux positions différentes de la pièce commune (10) sur le longeron (5) observé dans la première direction (R₁) un des bords de préhension (7) fait saillie du longeron (5) et l'autre bord de préhension (7) se trouve à l'intérieur de la longueur (L_{T}) du longeron (5) et
- dans une deuxième position des au moins deux positions différentes de la pièce commune (10) sur le longeron (5) observé dans la première direction (R₁) les deux bords de préhension (7) se trouvent au moins en partie à l'intérieur de la longueur (L_{T}) du longeron (5).

9. Dispositif porteur pouvant être levé (1) selon la revendication précédente, dans lequel la pièce commune (10) est disposée sur le longeron (5) de manière mobile ou déplaçable entre les au moins deux positions différentes.

10. Dispositif porteur pouvant être levé (1) selon l'une des deux revendications précédentes, dans lequel les au moins deux longerons (5) présentent respectivement une pièce commune (10) .

11. Dispositif porteur pouvant être levé (1) selon au moins l'une des revendications précédentes, dans lequel des surfaces de contact au sol (11) pour la pose directe du dispositif porteur (1) sur un couloir de terminal (12) sont prévues.

12. Véhicule ferroviaire (2) sous forme d'un wagon-poche, avec une poche (13) et avec au moins un dispositif porteur (1) selon au moins l'une des revendications précédentes, lequel est disposé sur toute la longueur (LA) de l'appui praticable (10) à l'intérieur de la poche (13) et dans lequel la première paire (P₁) de bords de préhension (7) est disposée ou peut être disposée à l'extérieur de la poche (13) observé dans la première direction (R₁).

13. Véhicule ferroviaire selon la revendication précédente, dans lequel les bords de préhension (7) de la première paire (P₁) de bords de préhension (7) sont disposés respectivement sur une pièce, laquelle est réalisée d'un seul tenant avec le longeron (5) respectif.
